# EUROPÄISCHE PATENTSCHRIFT

(11) **EP 1 144 137 B1**
(45) Veröffentlichungstag und Bekanntmachung des Hinweises auf die Patenterteilung: **03.03.2004**
(21) Anmeldenummer: 99936263.5
(22) Anmeldetag: 17.05.1999
(51) Int. Cl.: B07B 1/18

(54) **SIEBVORRICHTUNG FÜR FESTSTOFF UND VERFAHREN ZUM SIEBEN VON FESTSTOFF**
SIEVING DEVICE FOR SOLID MATERIAL AND A METHOD FOR SIEVING SOLID MATERIAL
DISPOSITIF ET PROCEDE DE CRIBLAGE DE MATIERE SOLIDE

(30) Priorität: 22.05.1998 DE 19823018
(43) Veröffentlichungstag der Anmeldung: 17.10.2001
(62) Teilanmeldung aus: 03011845.9
(73) Patentinhaber: SIEMENS AKTIENGESELLSCHAFT, 80333 München (DE)
(72) Erfinder: WERDINIG, Helmut, D-90408 Nürnberg (DE); VON RHEIN, Winfried, D-63579 Freigericht (DE); RIGGENMANN, Reinhold, D-89264 Weissenhorn (DE); GROPPER, Georg, D-89264 Weissenhorn (DE)
(86) Internationale Anmeldenummer: PCT/DE1999/001482
(87) Internationale Veröffentlichungsnummer: WO 1999/061172

(56) Entgegenhaltungen:
- EP-A- 0 086 488
- WO-A-97/26495
- FR-A- 2 745 204
- SOVIET INVENTIONS ILLUSTRATED Section PQ, Week B18, 14. Juni 1979 (1979-06-14) Derwent Publications Ltd., London, GB; Class P43, AN D9593B18 XP002120582 & SU 611 690 A (DZERZ CHEM MECH ENG), 26. Mai 1978 (1978-05-26)

## Beschreibung

Die Erfindung betrifft eine Pyrolyseanlage gemäß dem Oberbegriff von Anspruch 1.

In vielen technischen Anwendungsgebieten ist es notwendig, daß Feststoffe, die beispielsweise in Schüttgut enthalten sind, in mehrere Fraktionen getrennt werden. Die Fraktionen werden in der Regel nach unterschiedlichen Feststoffgrößen, Feststoffgeometrien oder Feststoffbeschaffenheiten unterteilt. Eine Trennung der Feststoffe ist immer dann erwünscht, wenn die unterschiedlichen Feststofffraktionen einer weiteren Behandlung zugeführt werden sollen.

In der Bauindustrie wird beispielsweise anfallender Bauschutt von großen und sperrigen Schuttanteilen getrennt, die dann sortiert und wiederverwertet werden. Der abgetrennte feinere Bauschutt wird beispielsweise auf einer dafür vorgesehenen Deponie entsorgt.

Auf dem Gebiet der Abfallentsorgung wird im Hinblick auf eine möglichst umweltschonende Entsorgung eine Trennung und Sortierung des Abfalls oder der bei der Abfallverwertung anfallenden Reststoffe immer bedeutender. Ein wesentlicher Punkt hierfür ist eine Trennung des Abfalls nach seiner Größe. Die Trennung kann vor der Verwertung des Abfalls durchgeführt werden; sie kann aber auch ein wesentlicher Verfahrensschritt bei der Abfallverwertung selbst sein.

Zur Abfallbeseitigung sind thermische Verfahren bekannt, bei denen der Abfall in Müllverbrennungsanlagen verbrannt oder in Pyrolyseanlagen pyrolisiert, d.h. unter Luftabschluß einer Temperatur von etwa 400 °C bis 700 °C unterzogen wird. Bei beiden Verfahren ist es sinnvoll, den nach der Verbrennung bzw. den nach der Pyrolyse verbleibenden Reststoff zu trennen, um ihn entweder einer Wiederverwertung zuzuführen oder ihn in geeigneter Weise zu entsorgen. Ziel ist es dabei, den auf einer Deponie endzulagernden Reststoff möglichst gering zu halten.

Aus der EP-A-0 302 310 und aus der Firmenschrift "Die Schwel-Brenn-Anlage, eine Verfahrensbeschreibung", Herausgeber Siemens AG, Berlin und München, 1996, ist als Pyrolyseanlage eine sogenannte Schwel-Brenn-Anlage bekannt, bei der im wesentlichen ein zweistufiges Verfahren durchgeführt wird. In der ersten Stufe wird der angelieferte Abfall in eine Schweltrommel (Pyrolysereaktor) eingebracht und dort verschwelt (pyrolisiert). Bei der Pyrolyse entstehen in der Schweltrommel Schwelgas und Pyrolysereststoff. Das Schwelgas wird zusammen mit brennbaren Teilen des Pyrolysereststoffs in einer Hochtemperatur-Brennkammer bei Temperaturen von ca. 1200 °C verbrannt. Die dabei entstehenden Abgase werden anschließend gereinigt.

Der Pyrolysereststoff weist neben den brennbaren Teilen auch nichtbrennbare Anteile auf. Die nichtbrennbaren Anteile setzen sich im wesentlichen aus einer Inertfraktion, wie Glas, Steine oder Keramik, sowie aus einer Metallfraktion zusammen. Die Wertstoffe des Reststoffs werden aussortiert und der Wiederverwertung zugeführt. Für die Aussortierung sind Verfahren und Komponenten notwendig, die einen zuverlässigen und kontinuierlichen Betrieb gewährleisten.

Bei Siebvorrichtungen besteht oftmals das Problem, daß sich die Siebflächen zusetzen. Dann fällt die Siebvorrichtung aus, oder sie muß zumindest einer aufwendigen und personalintensiven Reinigung unterzogen werden. Das Problem der Verstopfung der Siebvorrichtung tritt insbesondere bei einer stark inhomogenen Zusammensetzung des zu trennenden Feststoffs auf. So verhaken sich beispielsweise Drähte in als Siebflächen verwendeten Lochblechen, so daß die einzelnen Löcher zunächst verengt werden und sich mit der Zeit zusetzen.

Der bei der Pyrolyse anfallende Reststoff ist typischerweise ein solch stark inhomogener Feststoff, der hinsichtlich seiner stofflichen Zusammensetzung, seiner Größe und der Geometrie seiner Feststoffteile große Unterschiede aufweist. In dem Reststoff befinden sich neben Steinen, Glasscherben und größeren Metallteilen auch langgestreckte Stangen sowie in sich verwundene Drähte (Drahtgewölle).

Zur Trennung von grobem Pyrolysereststoff ist beispielsweise aus der WO 97/26495 eine Austragsvorrichtung für Pyrolysereststoff aus einer Schweltrommel bekannt. Die Austragsvorrichtung umfaßt eine Fördereinrichtung, die einen sägezahnartig profilierten Trennboden mit einem daran angeschlossenen Stangensieb aufweist. Der Trennboden wird in Schwingungen versetzt, so daß sich auf dem Trennboden die feinen von den groben Anteilen trennen. Die feinen Anteile fallen durch das anschließende Stangensieb hindurch, während die groben Anteile auf dem Stangensieb weitergleiten. Drahtgewölle kann sich jedoch an den Stangen verhängen und zu einer Verstopfung führen.

Aus der EP 0 086 488 A2 ist eine Pyrolyseanlage für Müll mit einer Siebvorrichtung für Feststoff bekannt, wobei die Siebvorrichtung um ihr Längsachse drehbar ist.

Die FR 27 45 204 A1 offenbart darüber hinaus die Verwendung einer entlang einer Schraubenlinie gewundenen Stange bei einer Siebvorrichtung.

Der vorliegenden Erfindung liegt die Aufgabe zugrunde, eine Pyrolyseanlage für Müll mit einer Siebvorrichtung für festen Reststoff anzugeben, bei der ein kontinuierlicher Betrieb mit einfachen Mitteln gewährleistet ist, ohne daß Verstopfungen auftreten.

Diese Aufgabe wird gemäß der Erfindung durch eine Pyrolyseanlage mit den Merkmalen des Anspruchs 1 gelöst.

Ein Vorteil einer derartig ausgestalteten Siebvorrichtung ist darin zu sehen, daß an der Stange kein Drahtgewölle oder sonstiger Feststoff haften bleiben kann. Denn durch die Drehung der Siebvorrichtung wird das Drahtgewölle aufgrund der Stangenwindung in Förderrichtung von dieser heruntergeschoben. Verstopfungen sind also wirksam vermieden.

Das Stangenelement verläuft im wesentlichen parallel zu der von der Spirale gebildeten Außenfläche bzw. parallel zu der von dem mehrgängigen Sieb gebildeten Außenfläche und wirkt folgendermaßen als Abstreifelement: Verhakt sich ein Drahtgewölle an der Stange, so wird dieses Drahtgewölle aufgrund der Drehbewegung des Siebs gegen das feststehende Stangenelement geführt und wird durch dieses entlang der Schraubenlinie von der Stange abgestreift. Um dies zu erreichen ist der Drehsinn der Stange auf die Drehrichtung der Siebvorrichtung geeignet abgestellt.

In einer bevorzugten Ausführung ist die Stange als Spirale mit mehreren Windungen, insbesondere mit etwa vier bis zehn Windungen, ausgebildet.

Bei einer derartigen Siebvorrichtung, die auch als "Spiralsieb" bezeichnet werden kann, wird der zu siebende Feststoff in den von der dreidimensionalen Spirale gebildeten Innenraum eingebracht. Feiner Feststoff, der geringere Ausmaße aufweist als der Abstand zwischen zwei Windungen der Spirale, fällt durch die Spirale hindurch, während grober Feststoff im Innenraum weiter gefördert wird. Durch eine geeignete Wahl der Abstände zwischen den Windungen kann die maximale Größe des gesiebten feineren Feststoffanteils eingestellt werden. Durch die Drehbewegung der Spirale wird ein sicherer und kontinuierlicher Transport der gröberen Feststoffteile in Förderrichtung vom Spiralbeginn zum Spiralende gewährleistet.

Ein wesentlicher Vorteil bei der Spirale besteht darin, daß eventuell zwischen zwei Windungen festgeklemmte Abfallteile durch die Drehbewegung emporgehoben werden und insbesondere am oberen Umkehrpunkt aufgrund ihres Eigengewichts herabfallen. Die einfache und robuste Ausgestaltung der Siebvorrichtung als Spirale vermeidet daher selbsttätig bleibende Verstopfungen und ermöglicht einen kontinuierlichen Betrieb.

In einer zweckdienlichen Ausführung ist eine Anzahl von Stangen vorgesehen, deren Stangenanfänge drehversetzt angeordnet sind. Jede Stange verläuft dabei entlang einer Schraubenlinie. Ein solches Sieb mit mehreren Stangen wird auch als mehrgängiges Sieb bezeichnet.

In einer zu dem Spiralsieb alternativen Ausführungsform ist der Drehwinkel der Stangen kleiner als 360°. Insbesondere ist der Drehwinkel kleiner oder etwa gleich 180°. Durch die Ausgestaltung mit mehreren Stangen, die keine volle Umdrehung vollziehen, kann die Siebvorrichtung im Vergleich zu einem Spiralsieb mit mehreren Windungen robuster ausgestaltet werden.

Für ein möglichst effizientes Abstreifen ist das Stangenelement bevorzugt ebenfalls entlang einer Schraubenlinie gewunden, und zwar insbesondere gegenläufig zu der Stange, so daß es mit der Stange beispielsweise einen Winkel von bevorzugt 90° einschließt.

In einer besonders vorteilhaften Ausgestaltung ist beim Spiralsieb die Spirale nur an einem ihrer beiden Enden befestigt, so daß die Spiralachse aufgrund des Eigengewichts zu ihrem unbefestigten Ende hin in Richtung der Schwerkraft nach unten gekrümmt ist. Bevorzugt wird die Spirale nur am Spiralbeginn gehalten, während das in Förderrichtung gelegene Spiralende frei hängend ausgebildet ist.

Alternativ zu einer einseitig befestigten Spirale kann auch eine bereits gekrümmt ausgebildete Spirale beidseitig befestigt werden. Wesentlich ist, daß die Spirale gekrümmt ist.

Der entscheidende Vorteil der Krümmung ist darin zu sehen, daß die Abstände der Windungen an der unteren Seite der Spirale kleiner sind als die Abstände an der Oberseite der Spirale. In die Spirale eingebrachter Feststoff kann sich prinzipiell nur zwischen Windungen auf der unteren Seite der Spirale verklemmen, da er - sobald hochgehoben - aufgrund seines Eigengewichts nach unten fällt. Mit anderen Worten: Durch die Spiralbewegung wird ein verklemmtes Feststoffteil mit der Spirale nach oben angehoben. Zugleich weitet sich der Abstand der Windungen, so daß das Feststoffteil zwischen den Windungen nicht festgeklemmt bleiben kann und aufgrund seines Eigengewichts zwangsläufig herabfällt. Die Siebvorrichtung mit gekrümmter Spirale ist somit in hohem Maße selbstreinigend.

Um die Krümmung der Spirale zu ermöglichen, ist es zweckdienlich, die Spirale flexibel auszugestalten. Zugleich werden dadurch Spannungen, die durch eingeklemmte Feststoffteile auf die Spirale einwirken, gering gehalten.

Für eine stabile und einfache Ausführung ist die die Spirale bildende Stange vorteilhafterweise metallisch und insbesondere ein Rundeisen oder ein Rohr aus Eisen oder Stahl. Eine solche Spirale ist äußerst robust und eignet sich insbesondere auch zur Grobtrennung von schweren und großen Feststoffen. Für Anwendungsfälle, bei denen nur geringe Belastungen auftreten, ist die Spirale beispielsweise aus Kunststoff.

In einer besonders bevorzugten Ausgestaltung ist zur Ausrichtung von langgestreckten Feststoffteilen in Förderrichtung bei der Siebvorrichtung eine Ausrichtvorrichtung vorgesehen, die in Förderrichtung vor der Stange angeordnet ist, und die in den Innenraum mündet.

Die Ausrichtung der langgestreckten Feststoffteile stellt sicher, daß diese im wesentlichen parallel zu der Längsachse in den Innenraum eingebracht werden. Langgestreckte Feststoffteile werden daher ebenfalls automatisch als grobe Feststoffteile behandelt und weiterbefördert. Sie können nicht senkrecht zur Längsachse durch die Spirale hindurch fallen. Somit ist gewährleistet, daß durch das von der Stange bzw. von den Stangen gebildete Sieb ausschließlich Feststoffteile durchfallen, deren größte Abmessung kleiner ist als der Abstand zweier Windungen der Spirale bzw. als der Abstand zweier Stangen.

Um ein einfaches Ausrichten der langgestreckten Feststoffteile zu gewährleisten, ist die Ausrichtvorrichtung als eine um ihre Längsachse drehbare Trommel ausgestaltet. Aufgrund der Drehbewegung der Trommel richten sich die Feststoffteile automatisch in Richtung der Trommelachse aus.

Besonders vorteilhaft ist die Anordnung einer Wendel an der Innenseite der Trommel, also die Anordnung einer schraubenförmig gewundenen Leiste. Mit dieser Wendel wird verhindert, daß Feststoff, der beispielsweise über einen Einfüllschacht in das eine Trommelende eingebracht wird, die Trommel mit einer zu großen Geschwindigkeit durchläuft, so daß der Feststoff durch den von der Stange gebildeten Innenraum "hindurchfliegt", ohne daß eine Siebung stattfindet. Bevorzugt ist die Wendel hierzu mehrgängig ausgebildet, d.h. es sind mehrere schraubenförmige Leisten vorgesehen, die drehversetzt angeordnet sind. Die Wendel ist insbesondere unmittelbar an der Einlaßseite der Trommel angeordnet und weist eine relativ hohe Flanke auf.

Die Wendel ist insbesondere derart ausgebildet, daß sie - in einer Draufsicht in Richtung der Längsachse der Trommel gesehen - einen geschlossenen Kreis bildet. Damit ist ausgeschlossen, daß Feststoff am Trommelboden geradlinig vom Trommeleingang bis zum Trommelausgang ohne Hindernis hindurchgleiten kann. Um den Feststoffluß nicht unnötig zu behindern, wird eine mehrgängige Wendel mit einem Drehwinkel kleiner 360° bevorzugt. In diesem Fall wird der gewünschte Überlapp der Flanke erreicht und gleichzeitig wird eine relativ flache Steigung der Wendel ermöglicht, so daß ein schneller Feststofftransport innerhalb der Trommel ermöglicht ist.

In einer alternativen Ausgestaltung ist die Ausrichtvorrichtung als ein mit Längsrillen versehener profilierter Schwingboden ausgestaltet, bei dem die Längsrillen in Förderrichtung verlaufen und bei dem die langgestreckten Feststoffteile aufgrund der Schwingungen des Schwingbodens in diesen Längsrillen ausgerichtet werden.

Die Stange ist vorteilhafterweise an der in Förderrichtung gelegenen Stirnseite der Trommel an dieser befestigt und dort insbesondere verschweißt. Die Stange ist bevorzugt derart befestigt, daß der Trommelausgang in den von der Stange gebildeten Innenraum mündet. Für einen reibungslosen Materialaustrag aus der Trommel ist die Stange also auf der Trommelaußenwand oder zumindest mit der Trommel fluchtend befestigt.

Bei dieser konstruktiven Ausgestaltung bilden Ausrichtvorrichtung und Stange eine besonders einfach ausgestaltete Baueinheit, die robust und zuverlässig ist.

Die Siebvorrichtung ist in einer besonders bevorzugten Ausführungsform mit der Austragsseite der Schweltrommel der Pyrolyseanlage zur Siebung von aus der Schweltrommel erhaltenen Pyrolysereststoffen verbunden.

Mit der Siebvorrichtung wird bei der Pyrolyseanlage bevorzugt eine erste Trennung des Pyrolysereststoffs in eine feine und eine grobe Reststoffraktion vorgenommen. Aufgrund der einfachen und besonders robusten Ausgestaltung der Siebvorrichtung ist ein sicherer und kontinuierlicher Betrieb der gesamten Pyrolyseanlage sichergestellt.

Besonders vorteilhaft und zweckdienlich ist es, die Siebvorrichtung unmittelbar mit der Schweltrommel an deren Austragsseite fest zu verbinden. Somit sind zwischen der Schweltrommel und der Siebvorrichtung keine weiteren Komponenten zwischengeschaltet, die eine Störung verursachen können. Die Stange ist beispielsweise unmittelbar an einem Austragsrohr der Schweltrommel befestigt und innerhalb einer Austragsvorrichtung angeordnet. Diese Austragsvorrichtung ist bevorzugt gegen die Außenatmosphäre gasdicht abgedichtet, um den Eintritt von Luftsauerstoff zu vermeiden, der zu einer Verbrennung des brennbaren und heißen Pyrolysereststoffs führen würde.

Insbesondere zum Zweck der Grobsiebung von Reststoff aus einer großtechnischen Pyrolyseanlage beträgt der Abstand zwischen zwei Windungen der Spirale bzw. zwischen zwei Stangen vorteilhafterweise etwa 100 mm bis 300 mm und insbesondere etwa 180 mm. Der von der Stange gebildete Innenraum weist eine Länge von etwa 0,5 bis 1,5 m auf. Sein Durchmesser beträgt etwa 1,5 m, und eine Siebvorrichtung mit Trommel und Sieb weist bevorzugt eine Gesamtlänge von etwa 2 bis 4 m auf. Die Länge des Innenraums ist zweckmäßigerweise kleiner oder gleich dem Durchmesser der Trommel.

Im folgenden wird die Erfindung und vorteilhafte Ausgestaltungen anhand der Zeichnung näher erläutert. Es zeigen jeweils in einer schematischen Ansicht:
- FIG 1: eine Siebvorrichtung, bei der eine Trommel als Ausrichtvorrichtung mit einer Spirale fest verbunden ist,
- FIG 2: einen Schnitt durch eine gekrümmte Spirale zur Erläuterung der vorteilhaften Wirkung der Siebvorrichtung,
- FIG 3: eine Schweltrommel mit daran befestigter Spirale, und
- FIG 4: eine Siebvorrichtung mit einer Anzahl von Stangen als mehrgängiges Sieb.

Gemäß Figur 1 umfaßt eine Siebvorrichtung 1 eine Ausrichtvorrichtung, und zwar eine um ihre Längsachse drehbare Trommel 2, die gegenüber der Horizontalen geneigt ist. An deren linken Stirnseite 4 ist eine schaftartige Aufgabevorrichtung 6 für Feststoff R angeordnet. Bei diesem Feststoff R handelt es sich z.B. um Pyrolysereststoff oder Bauschutt. An der der Aufgabevorrichtung 6 gegenüberliegenden rechten Stirnseite 7 der Trommel 2 ist eine entlang einer Schraubenlinie gewickelte Stange 8 aus Metall befestigt, die eine Spirale 10 mit einem Innenraum 11 bildet. Die Spirale 10 ist beispielsweise mit einer geeigneten Schweiß-, Schraub- oder Klemmverbindung an der Trommel 2 befestigt. Die Spirale 10 fluchtet in etwa mit der Trommel 2, so daß der Durchmesser der Trommel 2 und der der Spirale 10 etwa gleich sind. Dies ermöglicht, daß die gesamte rechte Stirnseite 7 als Trommelausgang für den Feststoff R verwendet werden kann, und daß die Trommel 2 beispielsweise als einfaches Rohr aus Metall ausgestaltet sein kann. Die gemeinsame Längsachse 3 der Siebvorrichtung 1 und der Trommel 2 fällt im wesentlichen mit der Spiralachse 12 der Spirale 10 zusammen.

Die Trommel 2 ist drehbar gelagert. Sie kann über einen nicht näher dargestellten Antrieb in Rotation versetzt werden. Zusammen mit der Trommel 2 rotiert auch die an der Trommel 2 befestigte Spirale 10. Diese weist gemäß Figur 1 fünf Windungen auf. Der Abstand zwischen zwei benachbarten Windungen richtet sich nach der Art des Feststoffs R. Er beträgt vorliegend vorzugsweise etwa 180 mm. Die spiralförmig gewickelte Stange 8 besteht aus einem robusten Material und ist insbesondere metallisch. Sie ist beispielsweise ein Rundeisen oder ein Stahlrohr. Die Spirale 10 ist nur einseitig, und zwar an der Trommel 2, befestigt. Ihr der Trommel 2 abgewandtes Spiralende ist frei von Befestigungsmitteln und wird nicht abgestützt. Die Spirale 10 wird sich daher zu ihrem unbefestigten Ende hin aufgrund der Schwerkraft nach unten krümmen. Hierauf wird weiter unten zur Figur 2 näher eingegangen.

Der Feststoff R wird über die Aufgabevorrichtung 6 in die Trommel 2 gegeben und wird aufgrund der Neigung der Trommel 2 und der Drehbewegung in Förderrichtung 14 zur Spirale 10 hin transportiert. In der Spirale 10 wird feiner Feststoff F abgetrennt, während grober Feststoff G von der Spirale 10 weitertransportiert wird.

Ein wesentlicher Vorteil der Siebvorrichtung 1 mit der Spirale 10 ist darin zu sehen, daß selbst schwer fließender Feststoff R durch die Drehbewegung in einfacher Weise in Förderrichtung 14 transportiert wird.

Aufgrund der Drehbewegung der Trommel 2 richten sich zugleich langgestreckte Feststoffteile 16 in Förderrichtung 14 aus, so daß sie etwa parallel zur Spiralachse 12 in den Innenraum 11 der Spirale 10 geführt werden. Dadurch wird sicher vermieden, daß die langgestreckten Feststoffteile 16 senkrecht zur Spiralachse 12 in die Spirale 10 gelangen und durch die Spirale 10 durchfallen. Durch die Spirale 10 kann daher nur der feine Feststoff F hindurchfallen, der in einem ersten Sammelbehälter 18 gesammelt und bei Bedarf abtransportiert wird. Der grobe Feststoff G wird durch die Spirale 10 hindurchgeführt. Er fällt am Ende der Spirale 10 in einen zweiten Sammelbehälter 20 und wird ebenfalls bei Bedarf abtransportiert. Anstelle der Sammelbehälter 18, 20 können auch Fördervorrichtungen, wie Transportbänder oder Transportschnecken, vorgesehen sein, um den Feststoff F, G kontinuierlich abzutransportieren.

Figur 2 zeigt einen schematischen Schnitt durch eine gekrümmte Spirale 10. Hieran wird das wesentliche Funktionsprinzip der gekrümmten Spirale 10 erläutert. Die Spiralachse 12 (und mit ihr die gesamte Spirale 10) weist gemäß Figur 2 eine Krümmung auf. Aufgrund der Krümmung ist der obere Abstand o zwischen zwei aufeinanderfolgenden Windungen größer als der untere Abstand u zwischen zwei Windungen. Ein Feststoffteil R kann sich nur im unteren Bereich der Spirale 10 festklemmen, wo der Abstand u zwischen zwei Windungen klein ist. Ein festgeklemmtes Feststoffteil P wird durch die Drehbewegung der Spirale 10 nach oben gefördert, und gleichzeitig wird der Abstand der Windungen größer, so daß sich das Feststoffteil P löst und herunterfällt.

Gleiches gilt in ähnlicher Weise für Drahtstücke 24 oder ähnliche Feststoffteile, die hakenförmig ausgebildet sind und sich mit der Hakenöffnung über die Stange 8 hängen. Bei einem nur in einer Ebene sich bewegenden Sieb würden solche Drahtstücke 24 in der Regel zu einer Verstopfung führen. Im vorliegenden Fall wird das Drahtstück 24 bei der Rotation zusammen mit der Spirale 10 nach oben geführt. Insbesondere am oberen Umkehrpunkt der Spirale 10 ist die Hakenöffnung nach oben gerichtet, so daß das Drahtstück 24 herunterfallen kann. Dieser vorteilhafte Mechanismus der Spirale 10 ist unabhängig davon, ob eine Krümmung der Spirale 10 vorhanden ist.

Gemäß Figur 3 wird die Schweltrommel 26 einer Pyrolyseanlage über einen Aufgabeschacht 27 und eine Zufuhreinrichtung 28 mit Abfall A beschickt. Der Abfall A wird in der Schweltrommel 26 bei etwa 450 °C verschwelt. Dabei entstehen ein Schwelgas S sowie ein Feststoff oder Pyrolysereststoff R. Die Schweltrommel 26 wird bevorzugt über nicht näher dargestellte innenliegende Heizrohre beheizt. Sie ist gegenüber der Horizontalen geneigt und drehbar gelagert. Auf der der Zufuhreinrichtung 28 gegenüberliegenden Stirnseite der Schweltrommel 26 ist ein Austragsrohr 29 angeordnet, an dem endseitig die Spirale 10 befestigt ist. Das Austragsrohr 29 und die Spirale 10 bilden die Siebvorrichtung 1. Das Austragsrohr 29 dient gleichzeitig als Ausrichtvorrichtung für langgestreckte Feststoffteile. Mit der Spirale 10 werden die feinen Feststoffanteile F von den groben Feststoffanteilen G getrennt.

Das Austragsrohr 29 mit angeschlossener Spirale 10 mündet in einer Austragsvorrichtung 30, die gegenüber der rotierenden Schweltrommel 26 über Gleitringdichtungen 32 gasdicht abgedichtet ist. Ebenso wie die Austragsvorrichtung 30 ist auch die Zufuhreinrichtung 28 zur Schweltrommel 26 hin über Gleitringdichtungen 32 gasdicht abgedichtet. Damit soll vermieden werden, daß Luftsauerstoff in die Schweltrommel 26 eindringt und den in der Schweltrommel 26 weitgehend sauerstofffrei ablaufenden Pyrolyseprozeß beeinträchtigt. Neben dem Pyrolysereststoff R entsteht in der Schweltrommel 26 das Schwelgas S, welches über das Austragsrohr 29 in die Austragsvorrichtung 30 strömt und von dort über einen Schwelgasabzugsstutzen 34 abgeleitet wird.

An die in der Austragsvorrichtung 30 angeordnete Spirale 10 kann sich in einer alternativen Ausführung ein in Figur 3 gestrichelt dargestelltes Rohr 37 anschließen, durch das der grobe Feststoff G aus der Austragsvorrichtung 30 ausgetragen wird. Die Spirale 10 ist in diesem Fall zwischen dem Austragsrohr 29 und dem Rohr 37 angeordnet.

Mit der Anordnung der Spirale 10 am Austragsrohr 29 der Schweltrommel 26 wird der Pyrolysereststoff R unmittelbar nach der Schweltrommel 26 in einen feinen Feststoffanteil F und einen groben Feststoffanteil G getrennt. Die Gefahr einer Verstopfung von der Schweltrommel 26 nachgeschalteten Komponenten ist daher nur gering.

Die Siebvorrichtung eignet sich generell zum direkten Anschluß an Drehrohre, wie z.B. Drehrohröfen oder Schweltrommeln, in denen der Feststoff einer Behandlung unterzogen wird, wonach er getrennt werden soll.

Der mit der Siebvorrichtung 1 abgetrennte feine Reststoff F wird zur weiteren Aufbereitung vorzugsweise einer sogenannten Windsichtung unterzogen. Dabei werden die leichten, insbesondere kohlenstoffhaltigen, Feststoffanteile von den schweren Feststoffanteilen getrennt. Bei einer solchen Windsichtung wird der Feststoff einem Luftstrom zugeführt, so daß die leichten Feststoffanteile mit dem Luftstrom mitgerissen werden. Als besonders zweckdienlich hat sich ein zick-zack-förmiger Schacht herausgestellt, in den die Luft von unten und der Feststoff von oben oder seitlich zugeführt wird.

In Figur 4 ist eine zu der Spirale 10 alternative Ausführungsform dargestellt, bei der anstelle der Spirale 10 eine Anzahl von Stangen 8 am Ende der Trommel 2 angeordnet ist. Die Stangen 8 sind jeweils entlang einer Schraubenlinie gewunden und können daher als eine mehrgängige Wendel angesehen werden. Die einzelnen Stangen 8 sind zueinander am Ende der Trommel 2 bevorzugt um einen Winkel von 30° drehversetzt angeordnet. Jede einzelne Stange 8 besitzt einen Drehwinkel kleiner 360°, bildet also keine vollständige Drehung. Damit wird eine besonders robuste Ausgestaltung ermöglicht. Der entscheidende Vorteil bei dieser mehrgängigen Wendel, wie auch bei der Spirale 10 gemäß Figur 1, besteht in der Anordnung einer oder mehrerer schraubenförmig gewundener Stangen 8, so daß durch die Drehbewegung der Siebvorrichtung 1 eventuell festhängende Feststoffteile automatisch an das Ende der Siebvorrichtung weiter transportiert werden und dort abgeworfen werden.

Um diesen selbstreinigenden Mechanismus zu unterstützen ist die Anordnung eines Stangenelements 35 vorgesehen, das weitgehend parallel zu der von den Stangen 8 gebildeten Außenfläche verläuft. Das Stangenelement 35 ist ebenso bei der Ausführungsform mit der Spirale 10 angeordnet, wenn auch dort nicht im Detail gezeigt. Es bewirkt, daß ein an einer Stange 8 hängendes Feststoffteil aufgrund der Relativbewegung zwischen Stange 8 und Stangenelement 35 in Förderrichtung 14 von der Stange 8 abgezogen wird. Hierzu ist die Drehrichtung der Siebvorrichtung 1 und der Drehsinn der Stangen 8 aufeinander abgestimmt.

Um die Abstreifwirkung zu erhöhen, ist das Stangenelement 35 ebenfalls entlang einer Schraubenlinie gewunden und kreuzt die Stangen 8 bevorzugt unter einem Winkel von 90°. Die Steigung des Stangenelements 35 nimmt in Förderrichtung 14 bevorzugt zu, um die Abstreifwirkung zu erhöhen. Die Wirkung wird weiter verbessert, wenn mehrere Stangenelemente 35 vorgesehen sind. Beispielsweise sind diese etwa halbkreisförmig unterhalb der Stangen 8 angeordnet.

Ein weiterer Vorteil der Anordnung des Stangenelements 35 ist darin zu sehen, daß längliche Feststoffteile 16, die in der Trommel 2 nicht vollständig parallel zu der Längsrichtung 3 ausgerichtet werden, nicht durch einen Spalt zwischen den Stangen 8 hindurchfallen können. Aufgrund der Drehbewegung der Trommel 2 kann es nämlich vorkommen, daß die länglichen Feststoffteile 16 mit emporgehoben werden, so daß sie am Austritt der Trommel 2 unter einem spitzen Winkel auf die Stangen 8 treffen.
Aus Figur 4 ist weiterhin zu entnehmen, daß an der Einlaufseite der Trommel 2 eine mehrgängige Wendel 36 angeordnet ist. Im Ausführungsbeispiel umfaßt die mehrgängige Wendel 36 zwei schraubenlinienförmige Bleche, die zueinander drehversetzt angeordnet sind. Es können auch weitere Bleche vorgesehen sein. Die Wendel 36 ist an der Innenseite der Trommel 2 angeordnet und ist derart ausgestaltet, daß sich an jeder Stelle des Trommelbodens zumindest zwei Wendelabschnitte überlappen. Zudem sind die Flanken der Wendel, also die Bleche, relativ hoch. Damit ist sichergestellt, daß der durch die Aufgabevorrichtung 6 eingebrachte Feststoff R abgebremst wird und nicht durch die Siebvorrichtung 1 hindurchfliegt oder hindurchschießt, ohne daß der Feststoff R eine Siebung erfährt.

Das zu Figur 4 beschriebene mehrgängige Sieb mit mehreren Stangen 8 kann ohne Einschränkung das Spiralsieb 10 aus Figur 3 ersetzen.

Eine erfindungsgemäße Pyrolyseanlage mit einer Siebvorrichtung zeichnet sich durch eine sehr einfache und robuste Konstruktion aus und gewährleistet gleichzeitig einen störungsfreien Betrieb, ohne daß Verstopfungen auftreten. Entscheidende Aspekte für die Gewährleistung des sicheren Betriebs sind die Ausgestaltung der Siebvorrichtung mit der schraubenförmig gewundenen Stange 8 bzw. mit den Stangen 8, die durch die Krümmung der Spirale 10 bedingten Unterschiede im Abstand der Windungen, die sichere Abscheidung von langgestreckten Feststoffteilen aufgrund der vorgeschalteten Ausrichtvorrichtung sowie der durch die Rotationsbewegung und Spiralbewegung bedingte automatische Transport des Feststoffs R.

## Patentansprüche

1. Pyrolyseanlage für Müll mit einer Siebvorrichtung (1) für festen Reststoff (R), die um ihre Längsachse (3) drehbar ist, und in deren Innenraum der Reststoff einbringbar ist,
**dadurch gekennzeichnet, dass** die Siebvorrichtung (1) eine entlang einer Schraubenlinie gewundene Stange (8) aufweist und ein Stangenelement (35) vorgesehen ist, das bezüglich der gewundenen Stange (8) feststehend und im wesentlichen parallel zu der von der gewundenen Stange (8) gebildeten Außenfläche angeordnet ist.

2. Pyrolyseanlage für Müll mit einer Siebvorrichtung (1) für festen Reststoff (R) nach Anspruch 1,
**dadurch gekennzeichnet, dass** die Stange (8) als Spirale (10) mit mehreren Windungen, insbesondere mit etwa 4 bis 10 Windungen, ausgebildet ist.

3. Pyrolyseanlage für Müll mit einer Siebvorrichtung (1) für festen Reststoff (R) nach Anspruch 1 oder 2,
**dadurch gekennzeichnet dass** eine Anzahl von Stangen (8) vorgesehen ist, deren Stangenanfänge drehversetzt angeordnet sind.

4. Pyrolyseanlage für Müll mit einer Siebvorrichtung (1) für festen Reststoff (R) nach Anspruch 3,
**dadurch gekennzeichnet, dass** die Stangen (8) einen Drehwinkel kleiner 360°, insbesondere kleiner oder etwa gleich 180° aufweisen.

5. Pyrolyseanlage für Müll mit einer Siebvorrichtung (1) für festen Reststoff (R) nach einem der Ansprüche 1 bis 4,
**dadurch gekennzeichnet, dass** das Stangenelement (35) gegenläufig zu der Stange (8) entlang einer Schraubenlinie gewunden ist, so dass es mit der Stange (8) insbesondere einen Winkel von etwa 90° einschließt.

6. Pyrolyseanlage für Müll mit einer Siebvorrichtung (1) für festen Reststoff (R) nach einem der Ansprüche 1 bis 5,
**dadurch gekennzeichnet, dass** mehrere Stangenelemente (35) vorgesehen sind, deren Anfänge drehversetzt angeordnet sind.

7. Pyrolyseanlage für Müll mit einer Siebvorrichtung (1) für festen Reststoff (R) nach einem der Ansprüche 1 bis 6,
**dadurch gekennzeichnet, dass** die Stange (8) nur an ihrem Stangenanfang befestigt ist.

8. Pyrolyseanlage für Müll mit einer Siebvorrichtung (1) für festen Reststoff (R) nach einem der Ansprüche 1 bis 7,
**dadurch gekennzeichnet, dass** die Stange (8) flexibel ist.

9. Pyrolyseanlage für Müll mit einer Siebvorrichtung (1) für festen Reststoff (R) nach einem der Ansprüche 2 bis 8,
**dadurch gekennzeichnet, dass** die Spiralachse (12) der Spirale (10) nach unten gekrümmt ist.

10. Pyrolyseanlage für Müll mit einer Siebvorrichtung (1) für festen Reststoff (R) nach einem der Ansprüche 1 bis 9,
**dadurch gekennzeichnet, dass** die Stange (8) metallisch und insbesondere ein Rundeisen oder ein Rohr ist.

11. Pyrolyseanlage für Müll mit einer Siebvorrichtung (1) für festen Reststoff (R) nach einem der Anspruche 1 bis 10,
**dadurch gekennzeichnet, dass** zur Ausrichtung von langgestreckten Feststoffteilen in Förderrichtung (14) eine Ausrichtvorrichtung vorgesehen ist, die vor der Stange (8) angeordnet ist und die in den Innenraum (11) mündet.

12. Pyrolyseanlage für Müll mit einer Siebvorrichtung (1) für festen Reststoff (R) nach Anspruch 11,
**dadurch gekennzeichnet, dass** die Ausrichtvorrichtung eine um ihre Längsachse (3) drehbare Trommel (2) ist.

13. Pyrolyseanlage für Müll mit einer Siebvorrichtung (1) für festen Reststoff (R) nach Anspruch 12,
**dadurch gekennzeichnet, dass** die Stange (8) an der in Förderrichtung (14) gelegenen Stirnseite (4) an der Trommel (2) befestigt, insbesondere verschweißt ist.

14. Pyrolyseanlage für Müll mit einer Siebvorrichtung (1) für festen Reststoff (R) nach Anspruch 12 oder 13,
**dadurch gekennzeichnet, dass** an der Innenseite der Trommel (2) eine Wendel (36), bevorzugt eine mehrgängige Wendel (36) angeordnet ist.

15. Pyrolyseanlage für Müll mit einer Siebvorrichtung (1) für festen Reststoff (R) nach Anspruch 14,
**dadurch gekennzeichnet, dass** die Wendel (36) derart ausgestaltet ist, dass sie - in einer Draufsicht in Richtung der Längachse (3) der Trommel (2) gesehen - einen geschlossenen Kreis bildet.

16. Pyrolyseanlage für Müll mit einer Siebvorrichtung (1) für festen Reststoff (R) nach einem der Ansprüche 1 bis 15,
**dadurch gekennzeichnet, dass** die Siebvorrichtung (1) mit einer Austragsseite einer Schweltrommel (26) zur Siebung von aus der Schweltrommel (26) erhaltenen Pyrolysereststoffen verbunden ist.

17. Pyrolyseanlage für Müll mit einer Siebvorrichtung (1) für festen Reststoff (R) nach einem der Ansprüche 1 bis 16,
**dadurch gekennzeichnet, dass** der Abstand zwischen zwei Windungen der Spirale (10) bzw. zwischen zwei Stangen (8) etwa 100 bis 300 mm, insbesondere 180 mm, beträgt.

18. Pyrolyseanlage für Müll mit einer Siebvorrichtung (1) für festen Reststoff (R) nach einem der Ansprüche 1 bis 17,
**dadurch gekennzeichnet, dass** der durch die Stange (8) gebildete Innenraum (11) einen Durchmesser von etwa 1,5 m sowie eine Länge von etwa 0,5 bis 1,5 m aufweist.

## Claims

1. Pyrolysis plant for refuse having a screening device (1) for solid residues (R), which is rotatable about its longitudinal axis (3) and into the interior of which the residues can be introduced, **characterized in that** the screening device (1) has a rod (8) which is wound along a helical line and a rod element (35) is provided, which is arranged fixedly with respect to the wound rod (8) and essentially parallel to the outer face formed by the wound rod (8).

2. Pyrolysis plant for refuse having a screening device (1) for solid residues (R) according to Claim 1, **characterized in that** the rod (8) is designed as a spiral (10) with a plurality of turns, in particular with about 4 to 10 turns.

3. Pyrolysis plant for refuse having a screening device (1) for solid residues (R) according to Claim 1 or 2, **characterized in that** a number of rods (8) are provided, the rod starts of which are arranged so as to be offset in terms of rotation.

4. Pyrolysis plant for refuse having a screening device (1) for solid residues (R) according to Claim 3, **characterized in that** the rods (8) have an angle of rotation smaller than 360°, in particular smaller than or approximately equal to 180°.

5. Pyrolysis plant for refuse having a screening device (1) for solid residues (R) according to one of Claims 1 to 4, **characterized in that** the rod element (35) is wound along a helical line in opposition to the rod (8), so that the said rod element forms, in particular, an angle of about 90° with the rod (8).

6. Pyrolysis plant for refuse having a screening device (1) for solid residues (R) according to one of Claims 1 to 5, **characterized in that** a plurality of rod elements (35) are provided, the starts of which are arranged so as to be offset in terms of rotation.

7. Pyrolysis plant for refuse having a screening device (1) for solid residues (R) according to one of Claims 1 to 6, **characterized in that** the rod (8) is fastened only at its rod start.

8. Pyrolysis plant for refuse having a screening device (1) for solid residues (R) according to one of Claims 1 to 7, **characterized in that** the rod (8) is flexible.

9. Pyrolysis plant for refuse having a screening device (1) for solid residues (R) according to one of Claims 2 to 8, **characterized in that** the spiral axis (12) of the spiral (10) is curved downwards.

10. Pyrolysis plant for refuse having a screening device (1) for solid residues (R) according to one of Claims 1 to 9, **characterized in that** the rod (8) is metallic and, in particular, is a round iron bar or a tube.

11. Pyrolysis plant for refuse having a screening device (1) for solid residues (R) according to one of Claims 1 to 10, **characterized in that** an aligning device is provided for the alignment of elongate solid fragments in the conveying direction (14), the said aligning device being arranged upstream of the rod (8) and opening into the interior (11).

12. Pyrolysis plant for refuse having a screening device (1) for solid residues (R) according to Claim 11, **characterized in that** the aligning device is a drum (2) rotatable about its longitudinal axis (3).

13. Pyrolysis plant for refuse having a screening device (1) for solid residues (R) according to Claim 12, **characterized in that** the rod (8) is fastened, in particular welded, to the drum (2) on the end face (4) located in the conveying direction (14).

14. Pyrolysis plant for refuse having a screening device (1) for solid residues (R) according to Claim 12 or 13, **characterized in that** a coil (36), preferably a multi-flight coil (36), is arranged on the inside of the drum (2).

15. Pyrolysis plant for refuse having a screening device (1) for solid residues (R) according to Claim 14, **characterized in that** the coil (36) is designed in such a way that it forms a closed circle, as seen in a top view in the direction of the longitudinal axis (3) of the drum (2).

16. Pyrolysis plant for refuse having a screening device (1) for solid residues (R) according to one of Claims 1 to 15, **characterized in that** the screening device (1) is connected to a discharge side of a low-temperature carbonization drum (26) for the screening of pyrolysis residues obtained from the low-temperature carbonization drum (26).

17. Pyrolysis plant for refuse having a screening device (1) for solid residues (R) according to one of Claims 1 to 16, **characterized in that** the distance between two turns of the spiral (10) or between two rods (8) is about 100 to 300 mm, in particular 180 mm.

18. Pyrolysis plant for refuse having a screening device (1) for solid residues (R) according to one of Claims 1 to 17, **characterized in that** the interior (11) formed by the rod (8) has a diameter of about 1.5 m and a length of about 0.5 to 1.5 m.

## Revendications

1. Installation de pyrolyse des ordures comprenant un dispositif (1) de criblage de matière (R) résiduelle solide qui est monté tournant par rapport à son axe (3) longitudinal et à l'intérieur duquel la matière résiduelle peut être introduite,
**caractérisée en ce que** le dispositif (1) de criblage à une barre (8) enroulée en hélice et il est prévu un élément (35) de barre qui est fixe par rapport à la barre (8) enroulée et qui est placé sensiblement parallèlement à la surface extérieure formée par la barre (8) enroulée.

2. Installation de pyrolyse des ordures comprenant un dispositif (1) de criblage de matière (R) résiduelle solide suivant la revendication 1,
**caractérisée en ce que** la barre (8) est constituée en spirale (10) ayant plusieurs spires, notamment environ 4 à 10 spires.

3. Installation de pyrolyse des ordures suivant la revendication 1 ou 2, **caractérisée en ce qu'**il est prévu un certain nombre de barres (8) dont les débuts sont décalés en rotation.

4. Installation de pyrolyse des ordures suivant la revendication 3, **caractérisée en ce que** les barres (8) ont un angle de rotation inférieur à 360°, notamment inférieur ou à peu près égal à 180°.

5. Installation de pyrolyse des ordures suivant l'une des revendications 1 à 4, **caractérisée en ce que** l'élément (35) de barre est enroulé en hélice en sens inverse de la barre (8) de sorte qu'il fait avec la barre (8), notamment un angle d'environ 90°.

6. Installation de pyrolyse des ordures suivant l'une des revendications 1 à 5, **caractérisée en ce qu'**il est prévu plusieurs éléments (35) de barre dont les débuts sont décalés en rotation.

7. Installation de pyrolyse des ordures suivant l'une des revendications 1 à 6, **caractérisée en ce que** la barre (8) n'est fixée qu'à son début.

8. Installation de pyrolyse des ordures suivant l'une des revendications 1 à 7, **caractérisée en ce que** la barre (8) est souple.

9. Installation de pyrolyse des ordures suivant l'une des revendications 2 à 8, **caractérisée en ce que** l'axe (12) de la spirale (10) est incurvé vers le bas.

10. Installation de pyrolyse des ordures suivant l'une des revendications 1 à 9, **caractérisée en ce que** la barre (8) est métallique et est notamment un fer rond ou un tube.

11. Installation de pyrolyse des ordures suivant l'une des revendications 1 à 10, **caractérisée en ce qu'**il est prévu, pour l'orientation de parties de matière solide s'étendant en longueur dans la direction (14) de transport, un dispositif d'orientation qui est disposé devant la barre (8) et qui débouche à l'intérieur (11).

12. Installation de pyrolyse des ordures suivant la revendication 11, **caractérisée en ce que** le dispositif d'orientation est un tambour (2) qui peut tourner par rapport à son axe (3) longitudinal.

13. Installation de pyrolyse des ordures suivant la revendication 12, **caractérisée en ce que** la barre (8) est fixée en étant notamment soudée au tambour (2) sur la face (4) frontale tournée dans la direction (14) de transport.

14. Installation de pyrolyse des ordures suivant la revendication 12 ou 13, **caractérisée en ce qu'**un élément (36) hélicoïdal, de préférence un élément (36) hélicoïdal à plusieurs enroulements, est placé sur la face intérieure du tambour (2).

15. Installation de pyrolyse des ordures suivant la revendication 14, **caractérisée en ce que** l'élément (36) hélicoïdal est conformé de manière à former un cercle fermé, tel que vu en plan, dans la direction de l'axe (3) longitudinal du tambour (2).

16. Installation de pyrolyse des ordures suivant les revendications 1 à 15, **caractérisée en que** le dispositif (1) de criblage communique avec un côté de déchargement d'un ballon (26) de distillation pour le criblage de matière résiduelle de pyrolyse sortant du ballon (26) de distillation.

17. Installation de pyrolyse des ordures suivant les revendications 1 à 16, **caractérisée en ce que** la distance entre deux spires de la spirale (10) ou entre deux barres (8) est d'environ 100 à 300 mm, notamment de 180 mm.

18. Installation de pyrolyse des ordures suivant les revendications 1 à 17, **caractérisée en ce que** l'intérieur (11) formé par la barre (8) a un diamètre d'environ 1,5 m, ainsi qu'une longueur d'environ 0,5 à 1,5 m.
